# FASCICULE DE BREVET EUROPEEN

(11) **EP 4 355 975 B1**
(45) Date de publication et mention de la délivrance du brevet: **02.04.2025**
(21) Numéro de dépôt: 22734918.0
(22) Date de dépôt: 15.06.2022
(51) Int. Cl.: E06B 9/72, E06B 9/322, E06B 9/68

(54) **DISPOSITIF D'OCCULTATION**
VERDUNKELUNGSVORRICHTUNG
OCCULTING DEVICE

(30) Priorité: 16.06.2021 FR 2106374
(43) Date de publication de la demande: 24.04.2024
(73) Titulaire: Somfy Activites SA, 74300 Cluses (FR)
(72) Inventeur: MEASSON, Ghislain, 74300 Cluses (FR); THUMEREL, Stéphane, 74300 Cluses (FR); PEZET, Jérôme, 74300 Cluses (FR); PELLE, Vincent, 74300 Cluses (FR); PRAT, Daniel, 74300 Cluses (FR); DELASALLE, Etienne, 74300 Cluses (FR)
(74) Mandataire: Lavoix
(86) Numéro de dépôt international: PCT/EP2022/066383
(87) Numéro de publication internationale: WO 2022/263552

(56) Documents cités:
- FR-A1- 3 088 670

## Description

La présente invention concerne un dispositif d'occultation comprenant au moins un écran, un dispositif d'entraînement motorisé et un terminal de configuration ou de maintenance.

De manière générale, la présente invention concerne le domaine des dispositifs d'occultation comprenant un dispositif d'entraînement motorisé mettant en mouvement un écran, entre au moins une première position et au moins une deuxième position.

Un dispositif d'entraînement motorisé comprend un actionneur électromécanique d'un élément mobile de protection solaire ou de fermeture, tel qu'un store, en particulier à lames, un volet, une porte, une grille, un rideau ou tout autre matériel équivalent, appelé par la suite écran.

On connaît déjà le document FR 3 088 670 A1 qui décrit un dispositif d'occultation, en particulier un store à lames. Ce dispositif d'occultation comprend un écran, un dispositif d'entraînement motorisé et un terminal de configuration ou de maintenance. Le dispositif d'entraînement motorisé comprend un actionneur électromécanique et un câble d'alimentation électrique. L'actionneur électromécanique est configuré pour entraîner en déplacement l'écran. L'actionneur électromécanique est configuré pour être alimenté en énergie électrique à partir d'une source d'alimentation électrique principale, par l'intermédiaire du câble d'alimentation électrique. L'actionneur électromécanique comprend une unité électronique de contrôle, un moteur électrique, un arbre de sortie et un dispositif de connexion électrique. Le dispositif de connexion électrique est relié électriquement à l'unité électronique de contrôle. Le terminal de configuration ou de maintenance comprend une unité électronique, un câble de liaison électrique et une prise électrique. La prise électrique est, d'une part, configurée pour être connectée électriquement avec le dispositif de connexion électrique de l'actionneur électromécanique et, d'autre part, configurée pour être reliée électriquement avec l'unité électronique du terminal de configuration ou de maintenance, par l'intermédiaire du câble de liaison électrique. Ce dispositif d'occultation donne globalement satisfaction.

Cependant, ce dispositif d'occultation présente l'inconvénient que, lorsque le terminal de configuration ou de maintenance est connecté électriquement à l'actionneur électromécanique, en particulier à l'unité électronique de contrôle de l'actionneur électromécanique, l'actionneur électromécanique doit être alimenté en énergie électrique à partir d'une source d'alimentation électrique principale, telle qu'un réseau d'alimentation électrique du secteur ou une batterie.

Par conséquent, lors d'une réinitialisation ou d'un réglage des paramètres de fonctionnement de l'actionneur électromécanique, lors d'un diagnostic des données de fonctionnement de l'actionneur électromécanique, ou lors d'une mise à jour ou d'un remplacement d'un logiciel mémorisé dans une mémoire de l'unité électronique de contrôle de l'actionneur électromécanique, l'unité électronique de contrôle de l'actionneur électromécanique nécessite d'être alimentée en énergie électrique à partir de la source d'alimentation électrique principale, par l'intermédiaire du câble d'alimentation électrique.

Par ailleurs, dans le cas où l'actionneur électromécanique est commandé par une communication filaire à partir d'une unité de commande, l'alimentation en énergie électrique de l'actionneur électromécanique à partir de la source d'alimentation électrique principale est coupée dès qu'une commande du moteur électrique est terminée.

Par conséquent, l'unité électronique de contrôle de l'actionneur électromécanique n'est plus alimentée en énergie électrique et celle-ci ne peut pas mettre en oeuvre une réinitialisation ou un réglage des paramètres de fonctionnement de l'actionneur électromécanique, un diagnostic des données de fonctionnement de l'actionneur électromécanique, ou une mise à jour ou un remplacement d'un logiciel mémorisé dans une mémoire de l'unité électronique de contrôle de l'actionneur électromécanique, à partir du terminal de configuration ou de maintenance.

La présente invention a pour but de résoudre les inconvénients précités et de proposer un dispositif d'occultation permettant de s'affranchir d'une alimentation en énergie électrique de l'actionneur électromécanique à partir de la source d'alimentation électrique principale lorsque le terminal de configuration ou de maintenance est connecté électriquement à l'actionneur électromécanique.

A cet effet, la présente invention vise un dispositif d'occultation comprenant au moins :
- un écran,
- un dispositif d'entraînement motorisé, et
- un terminal de configuration ou de maintenance,

le dispositif d'entraînement motorisé comprenant au moins :
   - un actionneur électromécanique, l'actionneur électromécanique étant configuré pour entraîner en déplacement l'écran, et
   - un câble d'alimentation électrique, l'actionneur électromécanique étant configuré pour être alimenté en énergie électrique à partir d'une source d'alimentation électrique principale, par l'intermédiaire du câble d'alimentation électrique,
l'actionneur électromécanique comprenant au moins :
   - une unité électronique de contrôle,
   - un moteur électrique,
   - un arbre de sortie, et
   - un dispositif de connexion électrique, le dispositif de connexion électrique étant relié électriquement à l'unité électronique de contrôle,
le terminal de configuration ou de maintenance comprenant au moins :
   - une unité électronique,
   - un câble de liaison électrique, et
   - une prise électrique, la prise électrique étant, d'une part, configurée pour être connectée électriquement avec le dispositif de connexion électrique de l'actionneur électromécanique et, d'autre part, configurée pour être reliée électriquement avec l'unité électronique du terminal de configuration ou de maintenance, par l'intermédiaire du câble de liaison électrique.

Selon l'invention, lorsque le terminal de configuration ou de maintenance est connecté électriquement à l'actionneur électromécanique, au moins au moyen du câble de liaison électrique et de la prise électrique du terminal de configuration ou de maintenance et du dispositif de connexion électrique de l'actionneur électromécanique, le terminal de configuration ou de maintenance alimente en énergie électrique l'unité électronique de contrôle de l'actionneur électromécanique, le terminal de configuration ou de maintenance formant alors une source d'alimentation électrique secondaire. En outre, une valeur d'une tension de l'alimentation en énergie électrique fournie par le terminal de configuration ou de maintenance à l'unité électronique de contrôle de l'actionneur électromécanique est strictement inférieure à une valeur d'une tension de l'alimentation en énergie électrique fournie par la source d'alimentation électrique principale à l'actionneur électromécanique, par l'intermédiaire du câble d'alimentation électrique.

Ainsi, le dispositif d'occultation permet de s'affranchir de l'alimentation en énergie électrique de l'actionneur électromécanique à partir de la source d'alimentation électrique principale, par l'intermédiaire du câble d'alimentation électrique, lorsque le terminal de configuration ou de maintenance est connecté électriquement à l'actionneur électromécanique.

De cette manière, la connexion électrique entre le terminal de configuration ou de maintenance et l'unité électronique de contrôle de l'actionneur électromécanique permet une alimentation en énergie électrique autonome de l'unité électronique de contrôle de l'actionneur électromécanique par le terminal de configuration ou de maintenance, c'est-à-dire indépendante de l'alimentation en énergie électrique fournie par la source d'alimentation électrique principale, par l'intermédiaire du câble d'alimentation électrique.

En outre, la connexion électrique entre le terminal de configuration ou de maintenance et l'unité électronique de contrôle de l'actionneur électromécanique est simple à mettre en oeuvre.

Par ailleurs, la connexion électrique entre le terminal de configuration ou de maintenance et l'unité électronique de contrôle de l'actionneur électromécanique est une liaison filaire permettant de s'affranchir de perturbations électromagnétiques, en particulier radioélectriques, par rapport au cas où une liaison entre le terminal de configuration ou de maintenance et l'unité électronique de contrôle de l'actionneur électromécanique est mise en oeuvre au moyen d'une communication sans fil.

Selon une caractéristique avantageuse de l'invention, l'unité électronique de contrôle de l'actionneur électromécanique comprend au moins un microcontrôleur. En outre, la valeur de la tension de l'alimentation en énergie électrique fournie par le terminal de configuration ou de maintenance à l'unité électronique de contrôle de l'actionneur électromécanique correspond à une valeur d'une tension d'une alimentation en énergie électrique de fonctionnement du microcontrôleur de l'unité électronique de contrôle de l'actionneur électromécanique.

Selon une autre caractéristique avantageuse de l'invention, la valeur de la tension de l'alimentation en énergie électrique fournie par le terminal de configuration ou de maintenance à l'unité électronique de contrôle de l'actionneur électromécanique est strictement inférieure à une valeur d'une tension d'une alimentation en énergie électrique de fonctionnement du moteur électrique.

Selon une autre caractéristique avantageuse de l'invention, le terminal de configuration ou de maintenance est un outil de configuration, un ordinateur, un téléphone intelligent ou une tablette.

Selon une autre caractéristique avantageuse de l'invention, le câble de liaison électrique comprend une première extrémité et une deuxième extrémité. Le terminal de configuration ou de maintenance comprend, en outre, un premier port de connexion électrique, le premier port de connexion électrique étant relié électriquement à l'unité électronique du terminal de configuration ou de maintenance. La prise électrique est reliée électriquement à la première extrémité du câble de liaison électrique. La deuxième extrémité du câble de liaison électrique est reliée électriquement à un deuxième port de connexion électrique. En outre, le deuxième port de connexion électrique du câble de liaison électrique est connecté électriquement au premier port de connexion électrique du terminal de configuration ou de maintenance.

Selon une autre caractéristique avantageuse de l'invention, le câble de liaison électrique comprend au moins un dispositif de protection. En outre, le dispositif de protection est configuré pour protéger l'unité électronique du terminal de configuration ou de maintenance et l'unité électronique de contrôle de l'actionneur électromécanique, lorsque l'actionneur électromécanique est relié électriquement à la source d'alimentation électrique principale, par l'intermédiaire du câble d'alimentation électrique, et lorsque le terminal de configuration ou de maintenance est connecté électriquement à l'actionneur électromécanique, au moins au moyen du câble de liaison électrique et de la prise électrique du terminal de configuration ou de maintenance et du dispositif de connexion électrique de l'actionneur électromécanique.

Selon une autre caractéristique avantageuse de l'invention, le dispositif de protection comprend au moins :
- une carte électronique, et
- un composant de protection, le composant de protection étant monté sur la carte électronique.

Selon une autre caractéristique avantageuse de l'invention, le terminal de configuration ou de maintenance est configuré pour réinitialiser ou régler au moins une partie des paramètres de fonctionnement de l'actionneur électromécanique, au moins par l'intermédiaire du câble de liaison électrique et de la prise électrique du terminal de configuration ou de maintenance et du dispositif de connexion électrique de l'actionneur électromécanique.

Selon une autre caractéristique avantageuse de l'invention, le terminal de configuration ou de maintenance est configuré pour permettre un diagnostic de l'actionneur électromécanique, à partir de données de fonctionnement de l'actionneur électromécanique, au moins par l'intermédiaire du câble de liaison électrique et de la prise électrique du terminal de configuration ou de maintenance et du dispositif de connexion électrique de l'actionneur électromécanique.

Selon une autre caractéristique avantageuse de l'invention, le terminal de configuration ou de maintenance est configuré pour mettre à jour une partie d'un logiciel mémorisé dans une mémoire de l'unité électronique de contrôle de l'actionneur électromécanique ou pour remplacer un logiciel mémorisé dans une mémoire de l'unité électronique de contrôle de l'actionneur électromécanique, au moins par l'intermédiaire du câble de liaison électrique et de la prise électrique du terminal de configuration ou de maintenance et du dispositif de connexion électrique de l'actionneur électromécanique.

D'autres particularités et avantages de l'invention apparaîtront encore dans la description ci-après, faite en référence aux dessins annexés, donnés à titre d'exemples non limitatifs et dans lesquels :
[Fig 1] la figure 1 est une vue schématique en perspective d'un dispositif d'occultation conforme à un mode de réalisation de l'invention ;
[Fig 2] la figure 2 est une vue schématique en perspective d'un actionneur électromécanique du dispositif d'occultation illustré à la figure 1 ;
[Fig 3] la figure 3 est une vue en coupe axiale de l'actionneur électromécanique illustré à la figure 2 ;
[Fig 4] la figure 4 est une vue schématique éclatée et en perspective de l'actionneur électromécanique illustré aux figures 2 et 3 ;
[Fig 5] la figure 5 est une vue schématique en perspective d'une partie de l'actionneur électromécanique illustré aux figures 2 à 4 illustrant un dispositif de commutation ;
[Fig 6] la figure 6 est une vue analogue à la figure 5, où des premier et deuxième organes du dispositif de commutation sont omis ;
[Fig 7] la figure 7 est une vue analogue aux figures 5 et 6, où une prise électrique est assemblée sur l'actionneur électromécanique en lieu et place des premier et deuxième organes du dispositif de commutation ; et
[Fig 8] la figure 8 est une vue analogue à la figure 7, où un boîtier du dispositif de commutation est omis.

On décrit tout d'abord, en référence à la figure 1, une installation 100, conforme à un mode de réalisation de l'invention, installée dans un bâtiment, non représenté. Cette installation 100 comporte une ouverture, fenêtre ou porte, équipée d'un écran 2 appartenant à un dispositif d'occultation 1, en particulier un store à lames.

En variante, non représentée, le dispositif d'occultation 1 peut être, notamment, un store plissé, un volet roulant, un portail roulant, une grille, une porte ou encore un volet battant.

Le dispositif d'occultation 1 est, préférentiellement, disposé à l'intérieur du bâtiment.

En variante, le dispositif d'occultation 1 est disposé à l'extérieur du bâtiment.

On décrit, en référence à la figure 1, un store à lames orientables conforme à un mode de réalisation de l'invention.

Le dispositif d'occultation 1 comprend des lames 3, en particulier orientables. Le dispositif d'occultation 1 comprend, en outre, une barre de charge 4. Ici, l'écran 2 est formé des lames 3 et de la barre de charge 4. La barre de charge 4 permet d'exercer une tension sur l'écran 2.

En pratique, la barre de charge 4 est fixée au niveau d'une extrémité inférieure de l'écran 2, en particulier dans une configuration assemblée du dispositif d'occultation 1 dans l'installation 100.

En variante, non représentée, l'écran 2 comprend une lame finale en remplacement de la barre de charge 4, celle-ci pouvant être lestée.

Le dispositif d'occultation 1 comprend des cordons d'entraînement 5 configurés pour permettre le déplacement vertical des lames 3 et de la barre de charge 4. Les cordons d'entraînement 5 peuvent également être appelés des lacettes.

En pratique, les lames 3 comprennent respectivement des ouvertures, non représentées, de passage de chaque cordon d'entraînement 5.

Dans l'exemple de réalisation illustré à la figure 1, le dispositif d'occultation 1 comprend, en outre, des cordons d'orientation 6 configurés pour permettre l'orientation des lames 3. Les cordons d'orientation 6 sont également appelés échelles.

Avantageusement, dans la configuration assemblée du dispositif d'occultation 1 dans l'installation 100, chaque lame 3 de l'écran 2 repose sur une partie de cordon d'orientation 6, en particulier horizontale et pouvant être appelée barreau, reliant deux brins de cordon d'orientation 6, en particulier verticaux.

Ainsi, les cordons d'orientation 6 permettent de garantir un espacement vertical régulier des lames 3 de l'écran 2.

L'orientation des lames 3 permet, notamment, d'ajuster la luminosité à l'intérieur d'une pièce du bâtiment.

Lors de la remontée de l'écran 2 et, en particulier, de la barre de charge 4, les lames 3 se superposent sur la barre de charge 4, de sorte à former un empilement.

Dans un exemple de réalisation, non représenté, le dispositif d'occultation 1 comprend deux coulisses. Chacune des coulisses est disposée le long d'un côté de l'écran 2 du dispositif d'occultation 1. Les coulisses sont configurées pour coopérer avec les lames 3 de l'écran 2, de sorte à guider les lames 3, lors du déploiement et du repli de l'écran 2.

Dans un autre exemple de réalisation, également non représenté, le guidage des lames 3 est réalisé par deux câbles. Chacun des câbles est disposé le long d'un côté de l'écran 2 du dispositif d'occultation 1.

Le dispositif d'occultation 1 comprend un dispositif d'entraînement motorisé 7.

Le dispositif d'entraînement motorisé 7 comprend au moins un actionneur électromécanique 8. L'actionneur électromécanique 8 est configuré pour entraîner, autrement dit entraîne, en déplacement l'écran 2. En particulier, l'actionneur électromécanique 8 permet de faire descendre ou monter les lames 3 et la barre de charge 4, autrement dit de déployer ou de replier l'écran 2, selon un mouvement vertical. L'actionneur électromécanique 8 permet, en outre, d'orienter les lames 3.

Le dispositif d'occultation 1 comprend, en outre, un rail 9, à l'intérieur duquel est disposé le dispositif d'entraînement motorisé 7, notamment l'actionneur électromécanique 8, en particulier dans une configuration assemblée du dispositif d'occultation 1.

Le rail 9 est disposé, autrement dit est configuré pour être disposé, au-dessus de l'écran 2, en particulier dans la configuration assemblée du dispositif d'occultation 1.

De manière générale, le rail 9 est disposé au-dessus de l'ouverture du bâtiment, ou encore en partie supérieure de l'ouverture du bâtiment.

Avantageusement, le rail 9 comprend au moins une paroi de fond 9a et deux parois latérales 9b.

Dans le mode de montage illustré à la figure 1, le rail 9 présente une section en forme de « U ».

Avantageusement, le dispositif d'entraînement motorisé 7 comprend, en outre, une pluralité d'enrouleurs. Les enrouleurs sont configurés pour enrouler et dérouler les cordons d'entraînement 5, de sorte à entraîner le déplacement vertical des lames 3 et de la barre de charge 4.

Ici, le dispositif d'entraînement motorisé 7 comprend deux enrouleurs, non visibles sur la figure 1.

Le nombre d'enrouleurs n'est pas limitatif et peut être différent, en particulier supérieur à deux.

Les cordons d'entraînement 5 sont reliés, d'une part, à la barre de charge 4 et, d'autre part, aux enrouleurs.

En pratique, dans la configuration assemblée du dispositif d'occultation 1 dans l'installation 100, l'extrémité inférieure de chaque cordon d'entraînement 5 est reliée à la barre de charge 4 et l'extrémité supérieure de chaque cordon d'entraînement 5 est reliée à l'un des enrouleurs.

Préférentiellement, les enrouleurs sont disposés à l'intérieur du rail 9.

Avantageusement, le dispositif d'entraînement motorisé 7 comprend des dispositifs de basculement 13, généralement dénommés « basculateurs ». Chaque enrouleur est respectivement disposé à l'intérieur d'un basculateur 13. C'est pourquoi les enrouleurs ne sont pas visibles à la figure 1.

En outre, les basculateurs 13 sont disposés, autrement dit sont configurés pour être disposés, à l'intérieur du rail 9, en particulier dans la configuration assemblée du dispositif d'occultation 1.

Dans l'exemple de réalisation illustré à la figure 1, le dispositif d'entraînement motorisé 7 comprend deux basculateurs 13.

Le nombre de basculateurs n'est pas limitatif et peut être différent, en particulier strictement supérieur à deux. Dans le cas où le nombre de basculateurs est supérieur ou égal à deux, l'actionneur électromécanique peut être disposé entre deux des basculateurs.

Ici, les basculateurs 13 sont disposés de part et d'autre de l'actionneur électromécanique 8. Préférentiellement, chaque basculateur 13 est disposé au voisinage d'une extrémité du rail 9, suivant la direction longitudinale de celui-ci.

Les basculateurs 13 sont configurés pour entraîner en rotation, sur une plage de valeur d'angle de rotation limitée, les cordons d'orientation 6, de sorte à orienter les lames 3.

Le dispositif d'entraînement motorisé 7, en particulier l'actionneur électromécanique 8, est commandé par une unité de commande. Autrement dit, l'unité de commande est configurée pour commander, c'est-à-dire commande, le dispositif d'entraînement motorisé 7, en particulier l'actionneur électromécanique 8.

L'unité de commande peut être, par exemple, une unité de commande locale 14 ou une unité de commande centrale 15.

L'unité de commande locale 14 peut être reliée, en liaison filaire ou non filaire, avec l'unité de commande centrale 15. L'unité de commande centrale 15 peut piloter l'unité de commande locale 14, ainsi que d'autres unités de commande locales similaires et réparties dans le bâtiment.

Le dispositif d'entraînement motorisé 7 est, de préférence, configuré pour exécuter les commandes de déplacement, notamment de montée ou descente et, éventuellement, d'orientation, de l'écran 2 du dispositif d'occultation 1, pouvant être émises, notamment, par l'unité de commande locale 14 ou l'unité de commande centrale 15.

L'installation 100 et, plus particulièrement, le dispositif d'occultation 1 comprend soit l'unité de commande locale 14, soit l'unité de commande centrale 15, soit l'unité de commande locale 14 et l'unité de commande centrale 15.

Des moyens de commande de l'actionneur électromécanique 8, permettant le déplacement de l'écran 2 du dispositif d'occultation 1 ainsi que l'orientation des lames 3 de l'écran 2, comprennent au moins une unité électronique de contrôle 19, comme illustré aux figures 3, 4, 6 et 8. L'unité électronique de contrôle 19 est apte à mettre en fonctionnement un moteur électrique 18 de l'actionneur électromécanique 8 et, en particulier, permettre l'alimentation en énergie électrique du moteur électrique 18.

Ainsi, l'unité électronique de contrôle 19 commande, notamment, le moteur électrique 18, de sorte à ouvrir ou fermer l'écran 2, ainsi qu'à orienter les lames 3 de l'écran 2, comme décrit précédemment.

Avantageusement, l'unité électronique de contrôle 19 comprend au moins un module de communication 49, en particulier de réception d'ordres de commande, les ordres de commande étant émis par un émetteur d'ordres, tel que l'unité de commande locale 14 ou centrale 15, ces ordres étant destinés à commander le dispositif d'entraînement motorisé 7.

Avantageusement, le module de communication 49 de l'unité électronique de contrôle 19 est de type filaire, autrement dit permet la réception et, éventuellement, l'émission d'ordres de commande transmis par des moyens filaires.

Avantageusement, l'unité électronique de contrôle 19, l'unité de commande locale 14 et/ou l'unité de commande centrale 15 peuvent être en communication avec une station météorologique, non représentée, disposée à l'intérieur du bâtiment ou déportée à l'extérieur du bâtiment, incluant, notamment, un ou plusieurs capteurs pouvant être configurés pour déterminer, par exemple, une température, une luminosité ou encore une vitesse de vent, dans le cas où la station météorologique est déportée à l'extérieur du bâtiment.

L'unité électronique de contrôle 19, l'unité de commande locale 14 et/ou l'unité de commande centrale 15 peuvent également être en communication avec un serveur 27, de sorte à contrôler l'actionneur électromécanique 8 suivant des données mises à disposition à distance par l'intermédiaire d'un réseau de communication, en particulier un réseau internet pouvant être relié au serveur 27.

L'unité électronique de contrôle 19 peut être commandée à partir de l'unité de commande locale 14 ou centrale 15. L'unité de commande locale 14 ou centrale 15 est pourvue d'un clavier de commande. Le clavier de commande de l'unité de commande locale 14 ou centrale 15 comprend un ou plusieurs éléments de sélection 50 et, éventuellement, un ou plusieurs éléments d'affichage 51.

A titre d'exemples nullement limitatifs, les éléments de sélection peuvent être des boutons poussoirs ou des touches sensitives, les éléments d'affichage peuvent être des diodes électroluminescentes, un afficheur LCD (acronyme du terme anglo-saxon « Liquid Crystal Display ») ou TFT (acronyme du terme anglo-saxon « Thin Film Transistor »). Les éléments de sélection et d'affichage peuvent être également réalisés au moyen d'un écran tactile.

Avantageusement, l'unité de commande locale 14 ou centrale 15 comprend au moins un module de communication 48.

Ainsi, le module de communication 48 de l'unité de commande locale 14 ou centrale 15 est configuré pour émettre, autrement dit émet, des ordres de commande, en particulier par des moyens filaires.

En outre, le module de communication 48 de l'unité de commande locale 14 ou centrale 15 peut également être configuré pour recevoir, autrement dit reçoit, des ordres de commande, en particulier par l'intermédiaire des mêmes moyens.

Le module de communication 48 de l'unité de commande locale 14 ou centrale 15 est appelé par la suite premier module de communication. En outre, le module de communication 49 de l'unité électronique de contrôle 19 est appelé par la suite deuxième module de communication.

Le premier module de communication 48 de l'unité de commande locale 14 ou centrale 15 est configuré pour communiquer, autrement dit communique, avec le deuxième module de communication 49 de l'unité électronique de contrôle 19.

Ainsi, le premier module de communication 48 de l'unité de commande locale 14 ou centrale 15 échange des ordres de commande avec le deuxième module de communication 49 de l'unité électronique de contrôle 19, soit de manière monodirectionnelle, soit de manière bidirectionnelle.

Avantageusement, l'unité de commande locale 14 est un point de commande, pouvant être fixe ou nomade. Un point de commande fixe peut être un boîtier de commande destiné à être fixé sur une façade d'un mur du bâtiment ou sur une face du cadre dormant d'une fenêtre ou d'une porte. Un point de commande nomade peut être une télécommande, un téléphone intelligent ou une tablette.

Avantageusement, l'unité de commande locale 14 ou centrale 15 comprend, en outre, un contrôleur 52.

Les moyens de commande de l'actionneur électromécanique 8 comprennent des moyens matériels et/ou logiciels.

A titre d'exemple nullement limitatif, les moyens matériels peuvent comprendre au moins un microcontrôleur 29, tel qu'illustré à la figure 3.

Le dispositif d'entraînement motorisé 7, en particulier l'unité électronique de contrôle 19, est, de préférence, configuré pour exécuter des ordres de commande de déplacement, notamment de déploiement ou de repli de l'écran 2 du dispositif d'occultation 1, ainsi que d'orientation des lames 3. Ces ordres de commande peuvent être émis, notamment, par l'unité de commande locale 14 ou par l'unité de commande centrale 15.

Le dispositif d'entraînement motorisé 7 peut être contrôlé par l'utilisateur, par exemple par la réception d'un ordre de commande correspondant à un appui sur le ou l'un des éléments de sélection 50 de l'unité de commande locale 14 ou centrale 15.

Le dispositif d'entraînement motorisé 7 peut également être contrôlé automatiquement, par exemple par la réception d'un ordre de commande correspondant à au moins un signal provenant d'au moins un capteur, non représenté, et/ou à un signal provenant d'une horloge, non représentée. Le capteur et/ou l'horloge peuvent être intégrés à l'unité de commande locale 14 ou à l'unité de commande centrale 15.

Ici, le capteur et/ou l'horloge sont considérés comme correspondant à une unité de commande, en particulier une unité de commande locale 14.

On décrit à présent, plus en détail et en référence aux figures 2 à 8, l'actionneur électromécanique 8 du dispositif d'entraînement motorisé 7 appartenant au dispositif d'occultation 1 de la figure 1.

L'actionneur électromécanique 8 comprend, entre autres, le moteur électrique 18 et l'unité électronique de contrôle 19. Le moteur électrique 18 est représenté par son enveloppe aux figures 3 et 4, sans détails sur ses éléments constitutifs internes, qui sont connus en soi.

Le moteur électrique 18 comprend un arbre de rotation 47. L'arbre de rotation 47 du moteur électrique 18 est configuré pour être entraîné en rotation, autrement dit est entraîné en rotation, autour d'un axe de rotation X. Ici, l'arbre de rotation 47 dépasse aux deux extrémités opposées du moteur électrique 18.

Avantageusement, le moteur électrique 18 comprend un rotor et un stator, non représentés, positionnés de manière coaxiale autour de l'axe de rotation X. En outre, le rotor du moteur électrique 18 est accouplé ou intégré à l'arbre de rotation 47 du moteur électrique 18.

L'axe de rotation X est également l'axe de rotation des enrouleurs, dans une configuration montée du dispositif d'entraînement motorisé 7.

L'actionneur électromécanique 8 permet de déplacer l'écran 2 du dispositif d'occultation 1, en particulier selon un mouvement vertical, ainsi que d'orienter les lames 3 de l'écran 2.

L'actionneur électromécanique 8 comprend un câble d'alimentation électrique 10.

L'actionneur électromécanique 8 est configuré pour être alimenté, autrement dit est alimenté, en énergie électrique par une source d'alimentation électrique principale 54, par l'intermédiaire du câble d'alimentation électrique 10.

Avantageusement, la source d'alimentation électrique principale 54 peut être un réseau d'alimentation électrique du secteur ou une batterie, pouvant être rechargée, par exemple, par un panneau photovoltaïque ou un chargeur, non représenté.

Avantageusement, l'actionneur électromécanique 8 comprend, en outre, un carter 17, en particulier tubulaire.

Ici, le carter 17 de l'actionneur électromécanique 8 est de forme cylindrique et, plus particulièrement, présente une section de forme circulaire.

En variante, non représentée, le carter 17 de l'actionneur électromécanique 8 est de forme parallélépipédique.

L'actionneur électromécanique 8 comprend, en outre, au moins un arbre de sortie 20.

Avantageusement, l'actionneur électromécanique 8 comprend, en outre, au moins un réducteur 12.

Le réducteur 12 comprend au moins un étage de réduction. L'étage de réduction peut être un train d'engrenages de type épicycloïdal.

Le type et le nombre d'étages de réduction du réducteur ne sont pas limitatifs. Les étages de réduction peuvent être, par exemple, au nombre de deux ou trois.

Ici et tel qu'illustré aux figures 2 à 4, l'actionneur électromécanique 8 comprend deux réducteurs 12 et deux arbres de sortie 20, de sorte que chaque arbre de sortie 20 entraîne en rotation l'un des enrouleurs. Chaque arbre de sortie 20 débouche sur un côté du carter 17 de l'actionneur électromécanique 8. Chaque arbre de sortie 20 est relié à un arbre d'entraînement 11 de l'un des enrouleurs au moyen d'éléments d'accouplement, non représentés. Les éléments d'accouplement de chaque arbre de sortie 20 à l'un des arbres d'entraînement 11 sont, par exemple, des éléments d'accouplement par vissage.

Chaque enrouleur est ainsi entraîné en rotation, au niveau de l'un des basculateurs 13, par l'un des arbres d'entraînement 11 couplé avec l'un des arbres de sortie 20 de l'actionneur électromécanique 8.

Avantageusement, l'actionneur électromécanique 8 comprend, en outre, un frein 46, comme illustré aux figures 3 et 4. A cet égard, on remarque que l'orientation de l'axe de rotation X est inversé entre les figures 3 et 4, le frein 46 étant représenté à droite du moteur électrique 18 à la figure 3 et à gauche de celui-ci à la figure 4.

A titre d'exemples nullement limitatifs, le frein 46 peut être un frein magnétique, un frein à ressort, un frein à came ou un frein électromagnétique.

Avantageusement, le moteur électrique 18 et, éventuellement, les réducteurs 12 et le frein 46 sont disposés à l'intérieur du carter 17 de l'actionneur électromécanique 8.

Avantageusement, l'actionneur électromécanique 8 comprend, en outre, un dispositif de commutation 21.

L'écran 2 comprend la pluralité de lames 3, dont une première lame 3h. La première lame 3h fait face à la paroi de fond 9a du rail 9, en particulier dans la configuration assemblée du dispositif d'occultation 1. Autrement dit, la première lame 3h de l'écran 2 correspond à la lame 3 supérieure de l'écran 2.

Dans le cas d'un store à lames, une position haute, en particulier de sécurité, correspond à une mise en appui de la première lame 3h de l'écran 2 contre un élément du dispositif de commutation 21.

Le dispositif de commutation 21 permet, notamment, de déterminer l'atteinte de la position haute de l'écran 2.

Une position de fin de course haute, en particulier de fonctionnement, correspond à une position de fin de course haute prédéterminée, en particulier, au moyen d'un dispositif de détection de fin de course 35.

En outre, une position de fin de course basse correspond à une position de fin de course basse prédéterminée, en particulier, au moyen du dispositif de détection de fin de course 35, ou à la mise en appui de la barre de charge 4 contre un seuil de l'ouverture du bâtiment, ou encore au déploiement complet de l'écran 2.

Ici, le dispositif de détection de fin de course 35 peut être de type magnétique et assemblé sur l'arbre de rotation 47 du moteur électrique 18. Un tel dispositif de détection de fin de course 35 comprend au moins une roue et des capteurs à effet Hall.

En variante, non représentée, le dispositif de détection de fin de course 35 peut être assemblé sur au moins l'un des arbres de sortie 20 de l'actionneur électromécanique 8.

Par ailleurs, le type de dispositif de détection de fin de course n'est pas limitatif et peut être différent, en particulier de type temporel et réalisé au travers du microcontrôleur 29 de l'unité électronique de contrôle 19.

On décrit à présent, plus en détail et en référence aux figures 2 à 5, une partie de l'actionneur électromécanique 8 comprenant le dispositif de commutation 21.

Avantageusement, le dispositif de commutation 21 comprend un boîtier 22. Ici, le boîtier 22 comprend deux demi-coques 22c, 22d, comme illustré aux figures 2 et 4. Ces deux demi-coques 22c, 22d sont assemblées, autrement dit configurées pour être assemblées, entre elles, en particulier dans une configuration assemblée de l'actionneur électromécanique 8, au moyen d'éléments de fixation 36, par exemple par encliquetage élastique.

Avantageusement, le carter 17 de l'actionneur électromécanique 8 comprend au moins une première partie 17a et une deuxième partie 17b. Le boîtier 22 du dispositif de commutation 21 est disposé, le long de l'axe de rotation X, entre la première partie 17a du carter 17 et la deuxième partie 17b du carter 17.

Ainsi, le boîtier 22 du dispositif de commutation 21 forme une troisième partie 17c du carter 17.

Dans un mode de réalisation, le carter 17 est réalisé au moins en partie dans un matériau métallique.

La matière du carter de l'actionneur électromécanique n'est pas limitative et peut être différente. Il peut, en particulier, s'agir d'une matière plastique.

Ici, les première et deuxième parties 17a, 17b du carter 17 sont réalisées dans un matériau métallique. En outre, la troisième partie 17c du carter 17, formée par le boîtier 22 du dispositif de commutation 21, est réalisée dans une matière plastique.

Avantageusement, le boîtier 22 du dispositif de commutation 21 est fixé aux première et deuxièmes parties 17a, 17b du carter 17.

Ici et comme illustré aux figures 3 et 4, le boîtier 22 est fixé aux première et deuxièmes parties 17a, 17b du carter 17 par emboîtement, en particulier par insertion d'une première extrémité 22a du boîtier 22 dans la première partie 17a du carter 17, jusqu'à un premier épaulement 37 du boîtier 22, et par insertion d'une deuxième extrémité 22b du boîtier 22 dans la deuxième partie 17b du carter 17, jusqu'à un deuxième épaulement 38 du boîtier 22. Les première et deuxième extrémités 22a, 22b sont formées, pour partie, par la demi-coque 22c et, pour partie, par la demi-coque 22d.

Le type de fixation du boîtier aux première et deuxièmes parties du carter n'est pas limitatif et peut être différent. Il peut, en particulier, s'agir d'une fixation au moyen d'éléments de fixation par vissage ou par encliquetage élastique.

Avantageusement, le boîtier 22 du dispositif de commutation 21 est tubulaire.

Ici, le boîtier 22 du dispositif de commutation 21 est de forme cylindrique et, plus particulièrement, présente une section de forme circulaire.

En variante, non représentée, le boîtier 22 du dispositif de commutation 21 est de forme parallélépipédique.

En variante, non représentée, le carter 17 de l'actionneur électromécanique 8 est réalisé en une seule partie, c'est-à-dire est de type monobloc, et, plus particulièrement, est dépourvu d'un boîtier 22 pour le dispositif de commutation 21. Dans un tel cas, le dispositif de commutation 21 est assemblé directement, c'est-à-dire sans boîtier intermédiaire, sur le carter 17 de l'actionneur électromécanique 8, en particulier dans la configuration assemblée de l'actionneur électromécanique 8.

Avantageusement, le carter 17 définit au moins une paroi 28, 39.

Ici, les première et deuxième parties 17a, 17b du carter 17 définissent ensemble une première paroi 28, en particulier de section circulaire. En outre, la troisième partie 17c du carter 17, formée par le boîtier 22 du dispositif de commutation 21, définit une deuxième paroi 39, en particulier de section circulaire dans laquelle sont ménagés des méplats.

Avantageusement, la paroi 39 du carter 17, en particulier de la troisième partie 17c du carter 17, comprend au moins une ouverture 40.

Ici, l'ouverture 40 est ménagée dans un méplat de la paroi 39 de la troisième partie 17c du carter 17.

Avantageusement, l'ouverture 40 de la paroi 39 du carter 17 est ménagée dans une partie inférieure du carter 17, en particulier dans une configuration assemblée de l'actionneur électromécanique 8 dans le rail 9 du dispositif d'occultation 1.

Ainsi, l'ouverture 40 de la paroi 39 du carter 17 est disposée en vis-à-vis de la première lame 3h du dispositif d'occultation 1.

En variante, non représentée, dans le cas où le carter 17 est de section carrée ou rectangulaire, le carter 17 définit une paroi inférieure, une paroi supérieure, une première paroi latérale et une deuxième paroi latérale. Dans ce cas, l'ouverture 40 est, préférentiellement, ménagée dans la paroi inférieure du carter 17.

Avantageusement, le dispositif de commutation 21 comprend, en outre, un premier organe 23 et un deuxième organe 24. Ici, le premier organe 23 est solidaire du carter 17 et, plus particulièrement, de la paroi 39 du carter 17.

Avantageusement, le premier organe 23 est fixé, autrement dit configuré pour être fixé, sur la paroi 39 du carter 17 au moyen d'éléments de fixation démontables 25, en particulier dans la configuration assemblée de l'actionneur électromécanique 8. En outre, le premier organe 23 est disposé en vis-à-vis de l'ouverture 40 de la paroi 39 du carter 17, en particulier dans la configuration assemblée de l'actionneur électromécanique 8.

Avantageusement, les éléments de fixation démontables 25 sont des éléments de fixation par encliquetage élastique.

Dans cet exemple de réalisation, chaque élément de fixation démontable 25 est constitué par une patte élastique ménagée sur le premier organe 23 et coopérant, autrement dit configurée pour coopérer, avec un bord 40a de l'ouverture 40 de la paroi 39 du carter 17 et, plus particulièrement, avec une échancrure de l'ouverture 40 de la paroi 39 du carter 17.

Ici, le premier organe 23 comprend deux pattes élastiques 25 coopérant, autrement dit configurées pour coopérer, respectivement avec le bord 40a de l'ouverture 40 de la paroi 39 du carter 17.

Le nombre et le type d'éléments de fixation démontables du premier organe sur la paroi du carter ne sont pas limitatifs et peuvent être différents. Ce nombre peut être strictement supérieur à deux. En outre, les éléments de fixation démontables peuvent être des éléments de fixation par vissage.

Avantageusement, le deuxième organe 24 est mobile par rapport au premier organe 23, en particulier dans la configuration assemblée de l'actionneur électromécanique 8.

Avantageusement, le deuxième organe 24 est mobile par rapport au premier organe 23 selon un mouvement de translation T. Ici, le mouvement de translation T est radial à l'axe de rotation X, comme illustré à la figure 3.

Dans l'exemple de réalisation illustré aux figures 3 et 4, le premier organe 23 comprend un logement 43, à l'intérieur duquel est partiellement disposé le deuxième organe 24. En outre, le premier organe 23 comprend un fût 44 disposé au centre du logement 43 et configuré pour coopérer avec un logement borgne 16 ménagé dans le deuxième organe 24.

Ici, lors du mouvement de translation T du deuxième organe 24 par rapport au premier organe 23, le deuxième organe 24 est guidé à l'intérieur du logement 43 du premier organe 23 par la complémentarité de formes des premier et deuxième organes 23, 24, en particulier par le contour du deuxième organe 24 et le contour du logement 43 du premier organe 23. En outre, le deuxième organe 24 est centré par rapport au premier organe 23 au moyen du fût 44 du premier organe 23 coulissant à l'intérieur du logement borgne 16 ménagé dans le deuxième organe 24. Par ailleurs, le deuxième organe 24 peut comprendre un pion central configuré pour coulisser à l'intérieur d'un alésage central du fût 44 du premier organe 23.

Avantageusement, le premier organe 23 et le deuxième organe 24 forment un sous-ensemble 26 du dispositif de commutation 21. Le sous-ensemble 26 du dispositif de commutation 21 est disposé à l'extérieur du carter 17 et, plus particulièrement, du boîtier 22. Un tel sous-ensemble 26 du dispositif de commutation 21 est généralement appelé « champignon ».

En pratique, dans la configuration assemblée du dispositif d'occultation 1 dans l'installation 100, le deuxième organe 24 du dispositif de commutation 21 est déplacé, autrement dit configuré pour être déplacé, selon le mouvement de translation T, par la première lame 3h de l'écran 2, par rapport au premier organe 23, lorsque l'écran 2 atteint la position haute.

Ainsi, le déplacement du deuxième organe 24 par rapport au premier organe 23, dans un sens de rapprochement du deuxième organe 24 par rapport au carter 17, résulte d'un déplacement de la première lame 3h de l'écran 2 vers la position haute, lors de l'activation de l'actionneur électromécanique 8. Le déplacement de la première lame 3h de l'écran 2 est mis en oeuvre par l'activation de l'actionneur électromécanique 8 et l'enroulement des cordons d'entraînement 5 autour des enrouleurs.

Ce déplacement du deuxième organe 24 du dispositif de commutation 21 par rapport au premier organe 23 au moyen de la première lame 3h de l'écran 2 correspond à l'atteinte de la position haute de l'écran 2.

De cette manière, lorsque ce déplacement du deuxième organe 24 a été détecté, l'unité électronique de contrôle 19 commande l'arrêt du moteur électrique 18 de l'actionneur électromécanique 8.

Au moins une partie du dispositif de commutation 21 est disposée à l'extérieur du rail 9. La partie du dispositif de commutation 21 disposée à l'extérieur du rail 9 correspond à au moins une partie du sous-ensemble 26 du dispositif de commutation 21.

Ici, une autre partie du dispositif de commutation 21 est disposée à l'intérieur du rail 9, en particulier du carter 17, ainsi que les éléments assemblés à l'intérieur de celui-ci.

Dans le mode de montage illustré à la figure 1, le deuxième organe 24 du dispositif de commutation 21 s'étend sous la paroi de fond 9a du rail 9, en particulier dans la configuration assemblée du dispositif d'occultation 1 dans l'installation 100. Dans ce cas, le sous-ensemble 26 du dispositif de commutation 21, qui n'est pas visible sur la figure 1, traverse une ouverture, non représentée, ménagée dans la paroi de fond 9a du rail 9.

Avantageusement, dans la configuration assemblée du dispositif d'occultation 1 dans l'installation 100, le deuxième organe 24 du dispositif de commutation 21 est déplacé, autrement dit configuré pour être déplacé, entre une première position, dite « de repos », dans laquelle aucun contact n'est mis en oeuvre entre le deuxième organe 24 et la première lame 3h de l'écran 2, et une deuxième position, dite « de détection de position haute de l'écran 2 », dans laquelle la première lame 3h de l'écran 2 est en contact avec le deuxième organe 24.

Avantageusement, le dispositif de commutation 21 comprend, en outre, un élément de rappel élastique 45 du deuxième organe 24 par rapport au premier organe 23, de sorte à maintenir par défaut le deuxième organe 24 dans sa position de repos, en particulier dans la configuration assemblée de l'actionneur électromécanique 8, notamment tant que la première lame 3h de l'écran 2 n'est pas en contact avec le deuxième organe 24.

Ainsi, lorsque la première lame 3h de l'écran 2 est dans une position différente de la position haute de l'écran 2, l'élément de rappel élastique 45 maintient ou ramène, autrement dit est configuré pour maintenir ou ramener, le deuxième organe 24 dans sa position de repos.

Ici, l'élément de rappel élastique 45 exerce, sur le deuxième organe 24, un effort radial à l'axe de rotation X, dirigé vers le bas à la figure 3 et parallèle au mouvement de translation T.

Avantageusement, l'élément de rappel élastique 45 est un ressort, par exemple, en forme de spirale.

En variante, non représentée, le deuxième organe 24 est configuré pour revenir en position de repos par rapport au premier organe 23 par gravité, en particulier dans la configuration assemblée du dispositif d'occultation 1 dans l'installation 100. Autrement dit, le deuxième organe 24 est configuré pour se déplacer de sa deuxième position à sa première position par rapport au premier organe 23, sous l'effet de son propre poids.

Avantageusement, le deuxième organe 24 comprend des butées, non représentées, coopérant, autrement dit configurées pour coopérer, avec des butées du premier organe 23, en particulier dans la configuration assemblée de l'actionneur électromécanique 8, lorsque le deuxième organe 24 est dans la position de repos par rapport au premier organe 23.

Ainsi, la coopération des butées du deuxième organe 24 avec les butées du premier organe 23 permet de limiter une course de déplacement du deuxième organe 24 par rapport au premier organe 23.

Ici, dans la configuration assemblée de l'actionneur électromécanique 8, les butées du deuxième organe 24 coopèrent, autrement dit sont configurées pour coopérer, avec les butées du premier organe 23, lorsque le deuxième organe 24 est maintenu dans la position de repos par rapport au premier organe 23, au moyen de l'élément de rappel élastique 45.

Ainsi, la coopération des butées du deuxième organe 24 avec les butées du premier organe 23 permet de garantir le maintien en position du deuxième organe 24 par rapport au premier organe 23, sous l'effet du rappel élastique de l'élément de rappel élastique 45.

Ici, chacun des premier et deuxième organes 23, 24 comprend deux butées.

Le nombre de butées de chacun des premier et deuxième organes n'est pas limitatif et peut être différent. Il peut être, par exemple, supérieur ou égal à trois.

Avantageusement, l'unité électronique de contrôle 19 comprend au moins un interrupteur 41 et une plaque de circuit imprimé 42. En pratique, l'interrupteur 41 permet de détecter la position haute de l'écran 2 du dispositif d'occultation 1. Cet interrupteur 41 peut également être appelé premier interrupteur.

Ici, l'unité électronique de contrôle 19 comprend un seul interrupteur 41 pour détecter la position haute de l'écran 2 du dispositif d'occultation 1.

Ici, l'interrupteur 41 est de type électromécanique.

Avantageusement, l'interrupteur 41 est relié électriquement à la plaque de circuit imprimé 42 par des conducteurs électriques, non représentés.

L'interrupteur 41 est actionné, autrement dit configuré pour être actionné, par l'intermédiaire du deuxième organe 24 du dispositif de commutation 21 au travers de l'ouverture 40 ménagée dans la paroi 39 du carter 17, en fonction d'une position du deuxième organe 24 par rapport au premier organe 23, en particulier dans la configuration assemblée de l'actionneur électromécanique 8.

L'interrupteur 41 est assemblé, autrement dit configuré pour être assemblé, sur la plaque de circuit imprimé 42, en particulier dans la configuration assemblée de l'actionneur électromécanique 8.

Avantageusement, l'unité électronique de contrôle 19 comprend le microcontrôleur 29.

Ici, le microcontrôleur 29 est assemblé sur la plaque de circuit imprimé 42, en particulier dans la configuration assemblée de l'actionneur électromécanique 8.

Avantageusement, le microcontrôleur 29 comprend au moins une mémoire, non représentée.

Avantageusement, l'unité électronique de contrôle 19 comprend au moins une première partie 19a et une deuxième partie 19b. La première partie 19a de l'unité électronique de contrôle 19 est disposée à l'intérieur de la troisième partie 17c du carter 17 de l'actionneur électromécanique 8, formée par le boîtier 22 du dispositif de commutation 21, en particulier dans la configuration assemblée de l'actionneur électromécanique 8. En outre, la deuxième partie 19b de l'unité électronique de contrôle 19 est disposée à l'intérieur d'au moins une autre partie 17a, 17b du carter 17 de l'actionneur électromécanique 8, en particulier dans la configuration assemblée de l'actionneur électromécanique 8.

Ici et comme illustré à la figure 3, dans la configuration assemblée de l'actionneur électromécanique 8, la première partie 19a de l'unité électronique de contrôle 19 est disposée à l'intérieur de la troisième partie 17c du carter 17, en l'occurrence du boîtier 22 du dispositif de commutation 21, et la deuxième partie 19b de l'unité électronique de contrôle 19 est disposée à l'intérieur des première et deuxième parties 17a, 17b du carter 17. Par ailleurs, la deuxième partie 19b de l'unité électronique de contrôle 19 est bipartite et disposée de part et d'autre de la première partie 19a de l'unité électronique de contrôle 19.

L'actionneur électromécanique 8 comprend au moins un dispositif de connexion électrique 30. Le dispositif de connexion électrique 30 est relié électriquement à l'unité électronique de contrôle 19.

Avantageusement, le dispositif de connexion électrique 30 est disposé en vis-à-vis de l'ouverture 40 de la paroi 39 du carter 17, en particulier dans la configuration assemblée de l'actionneur électromécanique 8. En outre, le dispositif de connexion électrique 30 est accessible au travers de l'ouverture 40 de la paroi 39 du carter 17, en particulier suite à un retrait des premier et deuxième organes 23, 24 par rapport à la paroi 39 du carter 17, par démontage des éléments de fixation démontables 25 par rapport à la paroi 39 du carter 17.

Ici, le retrait des premier et deuxième organes 23, 24 par rapport à la paroi 39 du carter 17 est mis en oeuvre par l'intermédiaire des éléments de fixation démontables 25 qui sont désassemblés, autrement dit séparés, de la paroi 39 du carter 17.

Par « démontage », on entend que les éléments de fixation démontables 25 sont rendus inactifs pour permettre de séparer les premier et deuxième organes 23, 24 de la paroi 39 du carter 17. Ceci permet d'atteindre la configuration de la figure 6 où les premier et deuxième organes 23, 24 sont omis.

Dans le cas où les éléments de fixation démontables 25 sont des éléments de fixation par encliquetage élastique, le retrait des premier et deuxième organes 23, 24 par rapport à la paroi 39 du carter 17 est mis en oeuvre en exerçant une pression sur les éléments de fixation démontables 25, de sorte à libérer ces derniers par rapport à la paroi 39 du carter 17.

Ainsi, une telle construction de l'actionneur électromécanique 8 facilite l'accès au dispositif de connexion électrique 30, lors d'une intervention de maintenance ou de réparation de l'actionneur électromécanique 8, sans avoir à démonter l'actionneur électromécanique 8 par rapport au dispositif d'occultation 1.

En outre, l'actionneur électromécanique 8 permet, d'une part, de détecter une position haute de l'écran 2 du dispositif d'occultation 1 au moyen du dispositif de commutation 21 et de l'unité électronique de contrôle 19 et, d'autre part, de pouvoir accéder au dispositif de connexion électrique 30 au travers de l'ouverture 40 ménagée dans le carter 17, suite au démontage des premier et deuxième organes 23, 24 du dispositif de commutation 21 par rapport au carter 17.

Par ailleurs, le positionnement de l'ouverture 40 de la paroi 39 du carter 17 dans la partie inférieure du carter 17, en particulier dans la configuration assemblée de l'actionneur électromécanique 8 dans le rail 9 du dispositif d'occultation 1, facilite l'accès au dispositif de connexion électrique 30 par le dessous, lors d'une intervention de maintenance ou de réparation de l'actionneur électromécanique 8, sans avoir à démonter l'actionneur électromécanique 8 par rapport au dispositif d'occultation 1. Le positionnement de l'ouverture 40 de la paroi 39 du carter 17 dans la partie inférieure du carter 17, en particulier dans la configuration assemblée de l'actionneur électromécanique 8 dans le rail 9 du dispositif d'occultation 1, permet également de faciliter la visualisation du dispositif de connexion électrique 30, suite au démontage des premier et deuxième organes 23, 24 du dispositif de commutation 21 par rapport au carter 17.

Le dispositif d'occultation 1 comprend au moins un terminal de configuration ou de maintenance 32, visible à la figure 1.

Le terminal de configuration ou de maintenance 32 comprend au moins une unité électronique 53, un câble de liaison électrique 55 et une prise électrique 33.

La prise électrique 33 est, d'une part, configurée pour être connectée électriquement, autrement dit est connectée électriquement, avec le dispositif de connexion électrique 30 de l'actionneur électromécanique 8 et, d'autre part, configurée pour être reliée électriquement, autrement dit est reliée électriquement, avec l'unité électronique 53 du terminal de configuration ou de maintenance 32, par l'intermédiaire du câble de liaison électrique 55.

Le terminal de configuration ou de maintenance 32 peut être, par exemple, un outil de configuration, un ordinateur, un téléphone intelligent ou une tablette.

Avantageusement, avant la connexion électrique de la prise électrique 33 du terminal de configuration ou de maintenance 32 au dispositif de connexion électrique 30 de l'actionneur électromécanique 8, le dispositif de commutation 21 est retiré par rapport au carter 17, en particulier en actionnant les éléments de fixation démontables 25.

Ici, lorsque la prise électrique 33 du terminal de configuration ou de maintenance 32 est connectée électriquement au dispositif de connexion électrique 30 de l'actionneur électromécanique 8, la prise électrique 33 est disposée entre la première lame 3h de l'écran 2 et la paroi de fond 9a du rail 9. C'est pourquoi, elle n'est pas visible à la figure 1. En revanche, elle est visible à la figure 8.

Avantageusement, le terminal de configuration ou de maintenance 32 comprend, en outre, un clavier de commande, non représenté, qui peut être, par exemple, semblable à celui de l'unité de commande locale 14 ou centrale 15.

Lorsque le terminal de configuration ou de maintenance 32 est connecté électriquement à l'actionneur électromécanique 8, au moins au moyen du câble de liaison électrique 55 et de la prise électrique 33 du terminal de configuration ou de maintenance 32 et du dispositif de connexion électrique 30 de l'actionneur électromécanique 8, le terminal de configuration ou de maintenance 32 alimente en énergie électrique, autrement dit est configuré pour alimenter en énergie électrique, l'unité électronique de contrôle 19 de l'actionneur électromécanique 8.

Le terminal de configuration ou de maintenance 32 forme une source d'alimentation électrique secondaire pour l'unité électronique de contrôle 19 de l'actionneur électromécanique 8.

En outre, une valeur d'une tension de l'alimentation en énergie électrique fournie par le terminal de configuration ou de maintenance 32 à l'unité électronique de contrôle 19 de l'actionneur électromécanique 8 est strictement inférieure à une valeur d'une tension de l'alimentation en énergie électrique fournie par la source d'alimentation électrique principale 54 à l'actionneur électromécanique 8, par l'intermédiaire du câble d'alimentation électrique 10.

Ainsi, le dispositif d'occultation 1 permet de s'affranchir de l'alimentation en énergie électrique de l'actionneur électromécanique 8 à partir de la source d'alimentation électrique principale 54, par l'intermédiaire du câble d'alimentation électrique 10, lorsque le terminal de configuration ou de maintenance 32 est connecté électriquement à l'actionneur électromécanique 8.

De cette manière, la connexion électrique entre le terminal de configuration ou de maintenance 32 et l'unité électronique de contrôle 19 de l'actionneur électromécanique 8 permet une alimentation en énergie électrique autonome de l'unité électronique de contrôle 19 de l'actionneur électromécanique 8 par le terminal de configuration ou de maintenance 32, c'est-à-dire indépendante de l'alimentation en énergie électrique fournie par la source d'alimentation électrique principale 54, par l'intermédiaire du câble d'alimentation électrique 10.

En outre, la connexion électrique entre le terminal de configuration ou de maintenance 32 et l'unité électronique de contrôle 19 de l'actionneur électromécanique 8 est simple à mettre en oeuvre.

Avantageusement, la valeur de la tension de l'alimentation en énergie électrique fournie par le terminal de configuration ou de maintenance 32 à l'unité électronique de contrôle 19 de l'actionneur électromécanique 8 correspond à une valeur d'une tension d'une alimentation en énergie électrique de fonctionnement du microcontrôleur 29 de l'unité électronique de contrôle 19 de l'actionneur électromécanique 8.

A titre d'exemple nullement limitatif, la valeur de la tension de l'alimentation de fonctionnement du microcontrôleur 29 peut être de l'ordre de trois virgule trois volts (3,3 V) ou de cinq volts (5 V).

Avantageusement, la valeur de la tension de l'alimentation en énergie électrique fournie par le terminal de configuration ou de maintenance 32 à l'unité électronique de contrôle 19 de l'actionneur électromécanique 8 est strictement inférieure à une valeur d'une tension d'une alimentation en énergie électrique de fonctionnement du moteur électrique 18.

Ainsi, cette valeur de la tension de l'alimentation en énergie électrique fournie par le terminal de configuration ou de maintenance 32 à l'unité électronique de contrôle 19 de l'actionneur électromécanique 8 ne permet pas un entraînement en rotation de l'arbre de rotation 47 du moteur électrique 18.

De cette manière, cette valeur de la tension de l'alimentation en énergie électrique fournie par le terminal de configuration ou de maintenance 32 à l'unité électronique de contrôle 19 de l'actionneur électromécanique 8 permet d'éviter que l'unité électronique de contrôle 19 de l'actionneur électromécanique 8 détecte l'alimentation en énergie électrique fournie par le terminal de configuration ou de maintenance 32 comme étant l'alimentation en énergie fournie par la source d'alimentation électrique principale 54 et que cette unité électronique de contrôle 19 tente de déclencher une mise en fonctionnement du moteur électrique 18.

A titre d'exemple nullement limitatif, la valeur de la tension d'alimentation de fonctionnement du moteur électrique 18 peut être de l'ordre de 24 volts (24 V), en particulier dans le cas où le moteur électrique 18 est alimenté en courant continu.

Avantageusement, l'unité électronique 53 du terminal de configuration ou de maintenance 32 est configurée pour communiquer, autrement dit communique, avec l'unité électronique de contrôle 19 de l'actionneur électromécanique 8, au moyen du câble de liaison électrique 55, suite à la connexion électrique de la prise électrique 33 du terminal de configuration ou de maintenance 32 avec le dispositif de connexion électrique 30 de l'actionneur électromécanique 8.

Ainsi, la communication entre le terminal de configuration ou de maintenance 32 et l'unité électronique de contrôle 19 est mise en oeuvre par une liaison filaire. Cette liaison filaire permet de s'affranchir de perturbations électromagnétiques, en particulier radioélectriques, par rapport au cas où une liaison entre le terminal de configuration ou de maintenance 32 et l'unité électronique de contrôle 19 de l'actionneur électromécanique 8 est mise en oeuvre au moyen d'une communication sans fil.

Avantageusement, la communication entre le terminal de configuration ou de maintenance 32 et l'unité électronique de contrôle 19 est bidirectionnelle.

En variante, la communication entre le terminal de configuration ou de maintenance 32 et l'unité électronique de contrôle 19 est monodirectionnelle.

Avantageusement, le terminal de configuration ou de maintenance 32 est configuré pour être alimenté en énergie électrique, autrement dit est alimenté en énergie électrique, à partir d'un réseau d'alimentation électrique du secteur, pouvant être le même que celui alimentant en énergie électrique l'actionneur électromécanique 8, ou d'une batterie, en particulier différente de celle alimentant en énergie électrique l'actionneur électromécanique 8 et pouvant être rechargée, par exemple, par un panneau photovoltaïque ou un chargeur, non représenté.

Avantageusement, le terminal de configuration ou de maintenance 32 est configuré pour réinitialiser ou régler au moins une partie des paramètres de fonctionnement de l'actionneur électromécanique 8, au moins par l'intermédiaire du câble de liaison électrique 55 et de la prise électrique 33 du terminal de configuration ou de maintenance 32 et du dispositif de connexion électrique 30 de l'actionneur électromécanique 8.

Ainsi, l'actionneur électromécanique 8, en particulier l'unité électronique de contrôle 19 de l'actionneur électromécanique 8, est alimenté en énergie électrique à partir du terminal de configuration ou de maintenance 32, correspondant à la source d'alimentation en énergie électrique secondaire, lors de la réinitialisation ou lors du réglage des paramètres de fonctionnement de l'actionneur électromécanique 8.

De cette manière, lors de la réinitialisation ou lors du réglage des paramètres de fonctionnement de l'actionneur électromécanique 8, l'actionneur électromécanique 8, en particulier l'unité électronique de contrôle 19 de l'actionneur électromécanique 8, n'est pas alimenté en énergie électrique à partir de la source d'alimentation en énergie électrique principale 54, par l'intermédiaire du câble d'alimentation électrique 10.

Ici, la réinitialisation ou le réglage des paramètres de fonctionnement de l'actionneur électromécanique 8 est mis en oeuvre suite à la connexion électrique de la prise électrique 33 avec le dispositif de connexion électrique 30 de l'actionneur électromécanique 8.

Ici, les paramètres de fonctionnement de l'actionneur électromécanique 8 sont stockés dans une mémoire de l'unité électronique de contrôle 19, en particulier une mémoire du microcontrôleur 29.

Ici, les paramètres de fonctionnement de l'actionneur électromécanique 8 peuvent être, par exemple, une vitesse de déplacement de l'écran 2, une sensibilité de détection d'obstacle ou la position de fin de course haute ou basse de l'écran 2.

Avantageusement, le terminal de configuration ou de maintenance 32 est configuré pour permettre un diagnostic de l'actionneur électromécanique 8, à partir de données de fonctionnement de l'actionneur électromécanique 8, au moins par l'intermédiaire du câble de liaison électrique 55 et de la prise électrique 33 du terminal de configuration ou de maintenance 32 et du dispositif de connexion électrique 30 de l'actionneur électromécanique 8.

Ainsi, l'actionneur électromécanique 8, en particulier l'unité électronique de contrôle 19 de l'actionneur électromécanique 8, est alimenté en énergie électrique à partir du terminal de configuration ou de maintenance 32, correspondant à la source d'alimentation en énergie électrique secondaire, lors du diagnostic des données de fonctionnement de l'actionneur électromécanique 8.

De cette manière, lors du diagnostic des données de fonctionnement de l'actionneur électromécanique 8, l'actionneur électromécanique 8, en particulier l'unité électronique de contrôle 19 de l'actionneur électromécanique 8, n'est pas alimenté en énergie électrique à partir de la source d'alimentation en énergie électrique principale 54, par l'intermédiaire du câble d'alimentation électrique 10.

Ici, le diagnostic des données de fonctionnement de l'actionneur électromécanique 8 est mis en oeuvre suite à la connexion électrique de la prise électrique 33 avec le dispositif de connexion électrique 30 de l'actionneur électromécanique 8.

Ici, les données de fonctionnement de l'actionneur électromécanique 8 sont stockées dans une mémoire de l'unité électronique de contrôle 19, en particulier une mémoire du microcontrôleur 29.

Ici, les données de fonctionnement de l'actionneur électromécanique 8 peuvent être, par exemple, une température de l'actionneur électromécanique 8, pouvant être mesurée par une sonde de température, non représentée, un nombre de cycles de fonctionnement de l'actionneur électromécanique 8 sur une période de temps prédéterminée ou une consommation en courant sur une période de temps prédéterminée.

Avantageusement, le terminal de configuration ou de maintenance 32 est configuré pour mettre à jour une partie d'un logiciel mémorisé dans une mémoire de l'unité électronique de contrôle 19 de l'actionneur électromécanique 8, en particulier une mémoire du microcontrôleur 29, ou pour remplacer un logiciel mémorisé dans une mémoire de l'unité électronique de contrôle 19 de l'actionneur électromécanique 8, en particulier une mémoire du microcontrôleur 29, au moins par l'intermédiaire du câble de liaison électrique 55 et de la prise électrique 33 du terminal de configuration ou de maintenance 32 et du dispositif de connexion électrique 30 de l'actionneur électromécanique 8.

Ainsi, l'actionneur électromécanique 8, en particulier l'unité électronique de contrôle 19 de l'actionneur électromécanique 8, est alimenté en énergie électrique à partir du terminal de configuration ou de maintenance 32, correspondant à une source d'alimentation en énergie électrique secondaire, lors de la mise à jour ou du remplacement du logiciel mémorisé dans la mémoire de l'unité électronique de contrôle 19 de l'actionneur électromécanique 8.

De cette manière, lors de la mise à jour ou du remplacement du logiciel mémorisé dans la mémoire de l'unité électronique de contrôle 19 de l'actionneur électromécanique 8, l'actionneur électromécanique 8, en particulier l'unité électronique de contrôle 19 de l'actionneur électromécanique 8, n'est pas alimenté en énergie électrique à partir de la source d'alimentation en énergie électrique principale 54, par l'intermédiaire du câble d'alimentation électrique 10.

Ici, la mise à jour ou le remplacement du logiciel mémorisé dans la mémoire de l'unité électronique de contrôle 19 de l'actionneur électromécanique 8 est mis en oeuvre suite à la connexion électrique de la prise électrique 33 avec le dispositif de connexion électrique 30 de l'actionneur électromécanique 8.

Avantageusement, le terminal de configuration ou de maintenance 32, en particulier l'unité électronique 53 du terminal de configuration ou de maintenance 32, est configuré pour mettre en fonctionnement, autrement dit met en fonctionnement, un logiciel ou une application, de sorte à réaliser une réinitialisation ou un réglage des paramètres de fonctionnement de l'actionneur électromécanique 8, réaliser un diagnostic des données de fonctionnement de l'actionneur électromécanique 8 et/ou réaliser une mise à jour ou un remplacement du logiciel mémorisé dans une mémoire de l'unité électronique de contrôle 19 de l'actionneur électromécanique 8.

Avantageusement, lors de la mise à jour ou lors du remplacement du logiciel mémorisé dans la mémoire de l'unité électronique de contrôle 19 de l'actionneur électromécanique 8, le terminal de configuration ou de maintenance 32 est en communication avec le serveur 27, de sorte à télécharger le logiciel suivant des données mises à disposition à distance par l'intermédiaire d'un réseau de communication, en particulier un réseau internet pouvant être relié au serveur 27.

Avantageusement, le câble de liaison électrique 55 comprend une première extrémité 55a et une deuxième extrémité 55b. En outre, la prise électrique 33 est reliée électriquement, autrement dit est configurée pour être reliée électriquement, à la première extrémité 55a du câble de liaison électrique 55.

Avantageusement, le terminal de configuration ou de maintenance 32 comprend, en outre, un premier port de connexion électrique 56. Le premier port de connexion électrique 56 est relié électriquement, autrement dit est configuré pour être relié électriquement, à l'unité électronique 53 du terminal de configuration ou de maintenance 32. La deuxième extrémité 55b du câble de liaison électrique 55 est reliée électriquement, autrement dit est configurée pour être reliée électriquement, à un deuxième port de connexion électrique 57. En outre, le deuxième port de connexion électrique 57 du câble de liaison électrique 55 est connecté électriquement, autrement dit est configuré pour être connecté électriquement, au premier port de connexion électrique 56 du terminal de configuration ou de maintenance 32, en particulier lorsque ce terminal de configuration ou de maintenance 32 est connecté électriquement à l'unité électronique 19 de l'actionneur électromécanique 8, au moins par l'intermédiaire du câble de liaison électrique 55, de la prise électrique 33 et du dispositif de connexion électrique 30.

Avantageusement, les premier et deuxième ports de connexion électrique 56, 57 sont de type USB (acronyme du terme anglosaxon « Universal Serial Bus »).

Ainsi, la connexion électrique entre le terminal de configuration ou de maintenance 32 et l'unité électronique de contrôle 19 de l'actionneur électromécanique 8 peut être standard, en particulier dans le cas où les premier et deuxième ports de connexion électrique 56, 57 sont des ports de type « USB ».

Avantageusement, le câble de liaison électrique 55 comprend au moins un dispositif de protection 58. En outre, le dispositif de protection 58 est configuré pour protéger, autrement dit protège, l'unité électronique 53 du terminal de configuration ou de maintenance 32 et l'unité électronique de contrôle 19 de l'actionneur électromécanique 8, lorsque l'actionneur électromécanique 8 est relié électriquement à la source d'alimentation électrique principale 54, par l'intermédiaire du câble d'alimentation électrique 10, et lorsque le terminal de configuration ou de maintenance 32 est connecté électriquement à l'actionneur électromécanique 8, au moins au moyen du câble de liaison électrique 55 et de la prise électrique 33 du terminal de configuration ou de maintenance 32 et du dispositif de connexion électrique 30 de l'actionneur électromécanique 8.

Ainsi, le dispositif de protection 58 permet, d'une part, d'éviter d'endommager l'unité électronique 53 du terminal de configuration ou de maintenance 32, en particulier des composants électroniques dédiés à la communication au moyen des premier et deuxième ports de connexion électrique 56, 57 de type « USB », et, d'autre part, d'éviter d'endommager l'unité électronique de contrôle 19 de l'actionneur électromécanique 8.

De cette manière, le dispositif de protection 58 permet de connecter électriquement le terminal de configuration ou de maintenance 32 à l'actionneur électromécanique 8, alors que l'actionneur électromécanique 8 est relié électriquement à la source d'alimentation électrique principale 54, par l'intermédiaire du câble d'alimentation électrique 10, autrement dit sans avoir à débrancher ou à déconnecter électriquement l'actionneur électromécanique 8 par rapport à la source d'alimentation électrique principale 54.

Avantageusement, le dispositif de protection 58 comprend au moins une carte électronique 59 et un composant de protection 60. Le composant de protection 60 est monté sur la carte électronique 59.

Avantageusement, le composant de protection 60 est une diode.

Avantageusement, la carte électronique 59 du dispositif de protection 58 comprend une pluralité de pistes électriques, non représentées. Le câble de liaison électrique 55 comprend une pluralité de fils électriques, non représentés. La carte électronique 59 du dispositif de protection 58 comprend au moins autant de pistes électriques que le nombre de fils électriques du câble de liaison électrique 55. En outre, chaque fil électrique du câble de liaison électrique 55 est relié électriquement, autrement dit est configuré pour être relié électriquement, à l'une des pistes électriques de la carte électronique 59 du dispositif de protection 58.

Avantageusement, le composant de protection 60 est monté en parallèle des pistes électriques de la carte électronique 59 du dispositif de protection 58, reliées électriquement aux fils électriques du câble de liaison électrique 55.

Avantageusement, le dispositif de connexion électrique 30 comprend des points de connexion électrique 31 ménagés sur une face 42a de la plaque de circuit imprimé 42.

Avantageusement, les points de connexion électrique 31 sont des conducteurs électriques de la plaque de circuit imprimé 42.

Ici, les conducteurs électriques de la plaque de circuit imprimé 42 correspondent à des pistes électriques imprimées sur la plaque de circuit imprimé 42.

Ici, le dispositif de connexion électrique 30 comprend quatre points de connexion électrique 31. A la figure 6, seuls trois des points de connexion électrique 31 sont représentés.

Le nombre de points de connexion électrique n'est pas limitatif et peut être différent. Il peut être, notamment, de deux, trois ou supérieur ou égal à cinq.

En pratique, la prise électrique 33 du terminal de configuration ou de maintenance 32 comprend des broches coopérant, autrement dit configurées pour coopérer, avec le dispositif de connexion électrique 30 et, plus particulièrement, avec les points de connexion électrique 31 de la plaque de circuit imprimé 42.

Avantageusement, les broches de la prise électrique 33 sont reliées électriquement aux pistes électriques de la carte électronique 59 du dispositif de protection 58, en particulier soit directement, dans le cas non représenté où le dispositif de protection 58 est intégré à la prise électrique 33, soit au moyen de fils électriques du câble de liaison électrique 55.

Avantageusement, les points de connexion électrique 31 de la plaque de circuit imprimé 42 sont reliés électriquement à des ports du microcontrôleur 29 par des pistes électriques, non représentées, imprimées sur la plaque de circuit imprimé 42.

En variante, non représentée, le dispositif de connexion électrique 30 comprend un connecteur électrique. Dans un tel cas, le connecteur électrique est relié électriquement à la plaque de circuit imprimé 42, par exemple par un câble électrique, ou fixé sur la plaque de circuit imprimé 42 et, plus particulièrement, soudé à la plaque de circuit imprimé 42. En outre, la prise électrique 33 est équipée d'un connecteur électrique complémentaire de celui du dispositif de connexion électrique 30.

Avantageusement, la prise électrique 33 comprend des éléments de fixation démontables 34, dont un seul est représenté à la figure 8. Les éléments de fixation démontables 34 de la prise électrique 33 sont configurés pour coopérer avec la paroi 39 du carter 17, en particulier dans une configuration assemblée de la prise électrique 33 avec l'actionneur électromécanique 8.

En pratique, les éléments de fixation démontables 34 de la prise électrique 33 sont similaires aux éléments de fixation démontables 25 du premier organe 23 du dispositif de commutation 21.

Grâce à la présente invention, le dispositif d'occultation permet de s'affranchir de l'alimentation en énergie électrique de l'actionneur électromécanique à partir de la source d'alimentation électrique principale, par l'intermédiaire du câble d'alimentation électrique, lorsque le terminal de configuration ou de maintenance est connecté électriquement à l'actionneur électromécanique.

De nombreuses modifications peuvent être apportées aux exemples de réalisation décrits précédemment, sans sortir du cadre de l'invention défini par les revendications.

Dans un autre exemple de réalisation, non représenté, le dispositif d'entraînement motorisé 7 comprend, outre une pluralité de premiers enrouleurs des cordons d'entraînement 5, une pluralité de deuxièmes enrouleurs des cordons d'orientation 6. Dans ce cas, les cordons d'entraînement 5 sont reliés, d'une part, à la barre de charge 4 et, d'autre part, aux premiers enrouleurs. Les cordons d'orientation 6 sont reliés, d'une part, à la barre de charge 4 et aux lames 3 et, d'autre part, aux deuxièmes enrouleurs. En pratique, l'extrémité inférieure de chaque cordon d'entraînement 5 est reliée à la barre de charge 4 et l'extrémité supérieure de chaque cordon d'entraînement 5 est reliée à l'un des premiers enrouleurs, en particulier dans la configuration assemblée du dispositif d'occultation 1 dans l'installation 100. L'extrémité inférieure de chaque cordon d'orientation 6 est reliée à la barre de charge 4 et l'extrémité supérieure de chaque cordon d'orientation 6 est reliée à l'un des deuxièmes enrouleurs, en particulier dans la configuration assemblée du dispositif d'occultation 1 dans l'installation 100. Préférentiellement, les premiers et deuxièmes enrouleurs sont disposés à l'intérieur du rail 9.

Dans un autre exemple de réalisation, non représenté, le dispositif d'entraînement motorisé 7 comprend deux chaînes d'entraînement et d'orientation des lames 3 de l'écran 2, en remplacement des cordons d'entraînement 5 et des cordons d'orientation 6. Dans un tel cas, chaque chaîne est disposée à l'intérieur de l'une des coulisses, disposée le long d'un côté de l'écran 2 du dispositif d'occultation 1.

En variante, le module de communication 49 de l'unité électronique de contrôle 19 est configuré pour recevoir, autrement dit reçoit, et, éventuellement, pour émettre, autrement dit émet, des ordres de commande transmis par des moyens sans fil, en particulier, des ordres de commande radioélectriques. En outre, le module de communication 48 de l'unité de commande locale 14 ou centrale 15 est configuré pour émettre, autrement dit émet, et, éventuellement, pour recevoir, autrement dit reçoit, des ordres de commande, en particulier par des moyens sans fil, par exemple radioélectriques.

En outre, les modes de réalisation et variantes envisagés peuvent être combinés pour générer de nouveaux modes de réalisation de l'invention, sans sortir du cadre de l'invention défini par les revendications.

## Revendications

1. Dispositif d'occultation (1) comprenant au moins :
- un écran (2),
- un dispositif d'entraînement motorisé (7), et
- un terminal de configuration ou de maintenance (32),
le dispositif d'entraînement motorisé (7) comprenant au moins :
- un actionneur électromécanique (8), l'actionneur électromécanique (8) étant configuré pour entraîner en déplacement l'écran (2), et
- un câble d'alimentation électrique (10), l'actionneur électromécanique (8) étant configuré pour être alimenté en énergie électrique à partir d'une source d'alimentation électrique principale (54), par l'intermédiaire du câble d'alimentation électrique (10),
l'actionneur électromécanique (8) comprenant au moins :
- une unité électronique de contrôle (19),
- un moteur électrique (18),
- un arbre de sortie (20), et
- un dispositif de connexion électrique (30), le dispositif de connexion électrique (30) étant relié électriquement à l'unité électronique de contrôle (19),
le terminal de configuration ou de maintenance (32) comprenant au moins :
- une unité électronique (53),
- un câble de liaison électrique (55), et
- une prise électrique (33), la prise électrique (33) étant, d'une part, configurée pour être connectée électriquement avec le dispositif de connexion électrique (30) de l'actionneur électromécanique (8) et, d'autre part, configurée pour être reliée électriquement avec l'unité électronique (53) du terminal de configuration ou de maintenance (32), par l'intermédiaire du câble de liaison électrique (55),
**caractérisé**
**en ce que**, lorsque le terminal de configuration ou de maintenance (32) est connecté électriquement à l'actionneur électromécanique (8), au moins au moyen du câble de liaison électrique (55) et de la prise électrique (33) du terminal de configuration ou de maintenance (32) et du dispositif de connexion électrique (30) de l'actionneur électromécanique (8), le terminal de configuration ou de maintenance (32) alimente en énergie électrique l'unité électronique de contrôle (19) de l'actionneur électromécanique (8), le terminal de configuration ou de maintenance (32) formant alors une source d'alimentation électrique secondaire,
et **en ce qu'**une valeur d'une tension de l'alimentation en énergie électrique fournie par le terminal de configuration ou de maintenance (32) à l'unité électronique de contrôle (19) de l'actionneur électromécanique (8) est strictement inférieure à une valeur d'une tension de l'alimentation en énergie électrique fournie par la source d'alimentation électrique principale (54) à l'actionneur électromécanique (8), par l'intermédiaire du câble d'alimentation électrique (10).

2. Dispositif d'occultation (1) selon la revendication 1, **caractérisé**
**en ce que** l'unité électronique de contrôle (19) de l'actionneur électromécanique (8) comprend au moins un microcontrôleur (29),
et **en ce que** la valeur de la tension de l'alimentation en énergie électrique fournie par le terminal de configuration ou de maintenance (32) à l'unité électronique de contrôle (19) de l'actionneur électromécanique (8) correspond à une valeur d'une tension d'une alimentation en énergie électrique de fonctionnement du microcontrôleur (29) de l'unité électronique de contrôle (19) de l'actionneur électromécanique (8).

3. Dispositif d'occultation (1) selon la revendication 1 ou selon la revendication 2, **caractérisé en ce que** la valeur de la tension de l'alimentation en énergie électrique fournie par le terminal de configuration ou de maintenance (32) à l'unité électronique de contrôle (19) de l'actionneur électromécanique (8) est strictement inférieure à une valeur d'une tension d'une alimentation en énergie électrique de fonctionnement du moteur électrique (18).

4. Dispositif d'occultation (1) selon l'une quelconque des revendications 1 à 3, **caractérisé en ce que** le terminal de configuration ou de maintenance (32) est un outil de configuration, un ordinateur, un téléphone intelligent ou une tablette.

5. Dispositif d'occultation (1) selon l'une quelconque des revendications 1 à 4, **caractérisé**
**en ce que** le câble de liaison électrique (55) comprend une première extrémité (55a) et une deuxième extrémité (55b),
**en ce que** le terminal de configuration ou de maintenance (32) comprend, en outre, un premier port de connexion électrique (56), le premier port de connexion électrique (56) étant relié électriquement à l'unité électronique (53) du terminal de configuration ou de maintenance (32),
**en ce que** la prise électrique (33) est reliée électriquement à la première extrémité (55a) du câble de liaison électrique (55),
**en ce que** la deuxième extrémité (55b) du câble de liaison électrique (55) est reliée électriquement à un deuxième port de connexion électrique (57),
et **en ce que** le deuxième port de connexion électrique (57) du câble de liaison électrique (55) est connecté électriquement au premier port de connexion électrique (56) du terminal de configuration ou de maintenance (32).

6. Dispositif d'occultation (1) selon l'une quelconque des revendications 1 à 5, **caractérisé**
**en ce que** le câble de liaison électrique (55) comprend au moins un dispositif de protection (58),
et **en ce que** le dispositif de protection (58) est configuré pour protéger l'unité électronique (53) du terminal de configuration ou de maintenance (32) et l'unité électronique de contrôle (19) de l'actionneur électromécanique (8), lorsque l'actionneur électromécanique (8) est relié électriquement à la source d'alimentation électrique principale (54), par l'intermédiaire du câble d'alimentation électrique (10), et lorsque le terminal de configuration ou de maintenance (32) est connecté électriquement à l'actionneur électromécanique (8), au moins au moyen du câble de liaison électrique (55) et de la prise électrique (33) du terminal de configuration ou de maintenance (32) et du dispositif de connexion électrique (30) de l'actionneur électromécanique (8).

7. Dispositif d'occultation (1) selon la revendication 6, **caractérisé en ce que** le dispositif de protection (58) comprend au moins :
- une carte électronique (59), et
- un composant de protection (60), le composant de protection (60) étant monté sur la carte électronique (59).

8. Dispositif d'occultation (1) selon l'une quelconque des revendications 1 à 7, **caractérisé en ce que** le terminal de configuration ou de maintenance (32) est configuré pour réinitialiser ou régler au moins une partie des paramètres de fonctionnement de l'actionneur électromécanique (8), au moins par l'intermédiaire du câble de liaison électrique (55) et de la prise électrique (33) du terminal de configuration ou de maintenance (32) et du dispositif de connexion électrique (30) de l'actionneur électromécanique (8).

9. Dispositif d'occultation (1) selon l'une quelconque des revendications 1 à 8, **caractérisé en ce que** le terminal de configuration ou de maintenance (32) est configuré pour permettre un diagnostic de l'actionneur électromécanique (8), à partir de données de fonctionnement de l'actionneur électromécanique (8), au moins par l'intermédiaire du câble de liaison électrique (55) et de la prise électrique (33) du terminal de configuration ou de maintenance (32) et du dispositif de connexion électrique (30) de l'actionneur électromécanique (8).

10. Dispositif d'occultation (1) selon l'une quelconque des revendications 1 à 9, **caractérisé en ce que** le terminal de configuration ou de maintenance (32) est configuré pour mettre à jour une partie d'un logiciel mémorisé dans une mémoire de l'unité électronique de contrôle (19) de l'actionneur électromécanique (8) ou pour remplacer un logiciel mémorisé dans une mémoire de l'unité électronique de contrôle (19) de l'actionneur électromécanique (8), au moins par l'intermédiaire du câble de liaison électrique (55) et de la prise électrique (33) du terminal de configuration ou de maintenance (32) et du dispositif de connexion électrique (30) de l'actionneur électromécanique (8).

## Patentansprüche

1. Verdunkelungsvorrichtung (1), mindestens umfassend:
- einen Schirm (2),
- eine motorisierte Antriebsvorrichtung (7), und
- ein Konfigurations- oder Wartungsterminal (32),
die motorisierte Antriebsvorrichtung (7) mindestens umfassend:
- einen elektromechanischen Aktuator (8), wobei der elektromechanische Aktuator (8) konfiguriert ist, um den Schirm (2) beweglich anzutreiben, und
- ein Stromversorgungskabel (10), wobei der elektromechanische Aktuator (8) konfiguriert ist, um über das Stromversorgungskabel (10) mit elektrischer Energie aus einer Hauptstromversorgungsquelle (54) versorgt zu werden,
der elektromechanische Aktuator (8) mindestens umfassend:
- eine elektronische Steuereinheit (19),
- einen Elektromotor (18),
- eine Ausgangswelle (20), und
- eine elektrische Verbindungsvorrichtung (30), wobei die elektrische Verbindungsvorrichtung (30) elektrisch mit der elektronischen Steuereinheit (19) verbunden ist,
das Konfigurations- oder Wartungsterminal (32) mindestens umfassend:
- eine elektronische Einheit (53),
- ein elektrisches Verbindungskabel (55), und
- einen Stromanschluss (33), wobei der Stromanschluss (33) einerseits konfiguriert ist, um elektrisch mit der elektrischen Verbindungsvorrichtung (30) des elektromechanischen Aktuators (8) verbunden zu sein, und andererseits konfiguriert ist, um über das elektrische Verbindungskabel (55) elektrisch mit der elektronischen Einheit (53) des Konfigurations- oder Wartungsterminals (32) verbunden zu sein,
**dadurch gekennzeichnet,**
**dass**, wenn das Konfigurations- oder Wartungsterminal (32) zumindest über das elektrische Verbindungskabel (55) und den Stromanschluss (33) des Konfigurations- oder Wartungsterminals (32) und die elektrische Verbindungsvorrichtung (30) des elektromechanischen Aktuators (8), elektrisch mit dem elektromechanischen Aktuator (8) verbunden ist, das Konfigurations- oder Wartungsterminal (32) die elektronische Steuereinheit (19) des elektromechanischen Aktuators (8) mit elektrischer Energie versorgt, wobei das Konfigurations- oder Wartungsterminal (32) dann eine sekundäre Stromversorgungsquelle bildet,
und **dass** ein Wert einer Spannung der elektrischen Energieversorgung, die von dem Konfigurations- oder Wartungsterminal (32) an die elektronische Steuereinheit (19) des elektromechanischen Aktuators (8) geliefert wird, strikt kleiner ist als ein Wert einer Spannung der elektrischen Energieversorgung, die von der Hauptstromversorgungsquelle (54) über das Stromversorgungskabel (10) an den elektromechanischen Aktuator (8) geliefert wird.

2. Verdunkelungsvorrichtung (1) nach Anspruch 1, **dadurch gekennzeichnet,**
**dass** die elektronische Steuereinheit (19) des elektromechanischen Aktuators (8) mindestens einen Mikrocontroller (29) umfasst,
und **dass** der Wert der Spannung der elektrischen Energieversorgung, die von dem Konfigurations- oder Wartungsterminal (32) an die elektronische Steuereinheit (19) des elektromechanischen Aktuators (8) geliefert wird, einem Wert einer Spannung einer elektrischen Betriebsenergieversorgung des Mikrocontrollers (29) der elektronischen Steuereinheit (19) des elektromechanischen Aktuators (8) entspricht.

3. Verdunkelungsvorrichtung (1) nach Anspruch 1 oder nach Anspruch 2, **dadurch gekennzeichnet, dass** der Wert der Spannung der elektrischen Energieversorgung, die von dem Konfigurations- oder Wartungsterminal (32) an die elektronische Steuereinheit (19) des elektromechanischen Aktuators (8) geliefert wird, strikt kleiner ist als ein Wert einer Spannung einer elektrischen Betriebsenergieversorgung des Elektromotors (18).

4. Verdunkelungsvorrichtung (1) nach einem der Ansprüche 1 bis 3, **dadurch gekennzeichnet, dass** das Konfigurations- oder Wartungsterminal (32) ein Konfigurationstool, ein Computer, ein Smartphone oder ein Tablet ist.

5. Verdunkelungsvorrichtung (1) nach einem der Ansprüche 1 bis 4, **dadurch gekennzeichnet,**
**dass** das elektrische Verbindungskabel (55) ein erstes Ende (55a) und ein zweites Ende (55b) umfasst,
**dass** das Konfigurations- oder Wartungsterminal (32) ferner einen ersten elektrischen Verbindungsanschluss (56) umfasst, wobei der erste elektrische Verbindungsanschluss (56) elektrisch mit der elektronischen Einheit (53) des Konfigurations- oder Wartungsterminals (32) verbunden ist,
**dass** der Stromanschluss (33) elektrisch mit dem ersten Ende (55a) des elektrischen Verbindungskabels (55) verbunden ist,
**dass** das zweite Ende (55b) des elektrischen Verbindungskabels (55) elektrisch mit einem zweiten elektrischen Verbindungsanschluss (57) verbunden ist,
und **dass** der zweite elektrische Verbindungsanschluss (57) des elektrischen Verbindungskabels (55) elektrisch mit dem ersten elektrischen Verbindungsanschluss (56) des Konfigurations- oder Wartungsterminals (32) verbunden ist.

6. Verdunkelungsvorrichtung (1) nach einem der Ansprüche 1 bis 5, **dadurch gekennzeichnet,**
**dass** das elektrische Verbindungskabel (55) mindestens eine Schutzvorrichtung (58) umfasst,
und **dass** die Schutzvorrichtung (58) konfiguriert ist, um die elektronische Einheit (53) des Konfigurations- oder Wartungsterminals (32) und die elektronische Steuereinheit (19) des elektromechanischen Aktuators (8) zu schützen, wenn der elektromechanische Aktuator (8) über das Stromversorgungskabel (10) elektrisch mit der Hauptstromquelle (54) verbunden ist, und wenn das Konfigurations- oder Wartungsterminal (32) zumindest über das elektrische Verbindungskabel (55) und den Stromanschluss (33) des Konfigurations- oder Wartungsterminals (32) und die elektrische Verbindungsvorrichtung (30) des elektromechanischen Aktuators (8), elektrisch mit dem elektromechanischen Aktuator (8) verbunden ist.

7. Verdunkelungsvorrichtung (1) nach Anspruch 6, **dadurch gekennzeichnet, dass** die Schutzvorrichtung (58) mindestens Folgendes umfasst:
- eine elektronische Karte (59), und
- eine Schutzkomponente (60), wobei die Schutzkomponente (60) auf der Leiterplatte (59) montiert ist.

8. Verdunkelungsvorrichtung (1) nach einem der Ansprüche 1 bis 7, **dadurch gekennzeichnet, dass** das Konfigurations- oder Wartungsterminal (32) konfiguriert ist, um zumindest über das elektrische Verbindungskabel (55) und den Stromanschluss (33) des Konfigurations- oder Wartungsterminals (32) und die elektrische Verbindungsvorrichtung (30) des elektromechanischen Aktuators (8) mindestens einen Teil der Betriebsparameter des elektrischen Aktuators (8) zurückzusetzen oder einzustellen.

9. Verdunkelungsvorrichtung (1) nach einem der Ansprüche 1 bis 8, **dadurch gekennzeichnet, dass** das Konfigurations- oder Wartungsterminal (32) konfiguriert ist, um zumindest über das elektrische Verbindungskabel (55) und den Stromanschluss (33) des Konfigurations- oder Wartungsterminals (32) und die elektrische Verbindungsvorrichtung (30) des elektromechanischen Aktuators (8) anhand von Betriebsdaten des elektromechanischen Aktuators (8) eine Diagnose des elektromechanischen Aktuators (8) zu ermöglichen.

10. Verdunkelungsvorrichtung (1) nach einem der Ansprüche 1 bis 9, **dadurch gekennzeichnet, dass** das Konfigurations- oder Wartungsterminal (32) so konfiguriert ist, um zumindest über das elektrische Verbindungskabel (55) und den Stromanschluss (33) des Konfigurations- oder Wartungsterminals (32) und die elektrische Verbindungsvorrichtung (30) des elektromechanischen Aktuators (8) einen Teil einer in einem Speicher der elektronischen Steuereinheit (19) des elektromechanischen Aktuators (8) gespeicherten Software zu aktualisieren oder eine in einem Speicher der elektronischen Steuereinheit (19) des elektromechanischen Aktuators (8) gespeicherte Software zu ersetzen.

## Claims

1. An occultation device (1) comprising at least:
- a screen (2),
- a motorised driving device (7), and
- a configuration or maintenance terminal (32),
the motorised driving device (7) comprising at least:
- an electromechanical actuator (8), the electromechanical actuator (8) being configured to move the screen (2), and
- a power supply cable (10), the electromechanical actuator (8) being configured to be supplied with electrical energy from a main power supply source (54), via the power supply cable (10),
the electromechanical actuator (8) comprising at least:
- an electronic control unit (19),
- an electric motor (18),
- an output shaft (20), and
- an electrical connection device (30), the electrical connection device (30) being electrically connected to the electronic control unit (19),
the configuration or maintenance terminal (32) comprising at least:
- an electronic unit (53),
- an electrical connection cable (55), and
- an electrical socket (33), the electrical socket (33) being, on the one hand, configured to be electrically connected with the electrical connection device (30) of the electromechanical actuator (8) and, on the other hand, configured to be electrically connected with the electronic unit (53) of the configuration or maintenance terminal (32), via the electrical connection cable (55),
**characterised**
**in that**, when the configuration or maintenance terminal (32) is electrically connected to the electromechanical actuator (8), at least by means of the electrical connection cable (55) and the electrical socket (33) of the configuration or maintenance terminal (32) and the electrical connection device (30) of the electromechanical actuator (8), the configuration or maintenance terminal (32) supplies electrical energy to the electronic control unit (19) of the electromechanical actuator (8), the configuration or maintenance terminal (32) then forming a secondary power supply source,
and **in that** a value of a voltage of the electrical power supply supplied by the configuration or maintenance terminal (32) to the electronic control unit (19) of the electromechanical actuator (8) is strictly less than a value of a voltage of the electrical power supply supplied by the main power supply source (54) to the electromechanical actuator (8), via the power supply cable (10).

2. The occultation device (1) according to claim 1, **characterised**
**in that** the electronic control unit (19) of the electromechanical actuator (8) comprises at least one microcontroller (29),
and **in that** the value of the voltage of the electrical power supply supplied by the configuration or maintenance terminal (32) to the electronic control unit (19) of the electromechanical actuator (8) corresponds to a value of a voltage of an operating electrical power supply of the microcontroller (29) of the electronic control unit (19) of the electromechanical actuator (8).

3. The occultation device (1) according to claim 1 or according to claim 2, **characterised in that** the value of the voltage of the electrical power supply supplied by the configuration or maintenance terminal (32) to the electronic control unit (19) of the electromechanical actuator (8) is strictly less than a value of a voltage of an operating electrical power supply of the electric motor (18).

4. The occultation device (1) according to any one of claims 1 to 3, **characterised in that** the configuration or maintenance terminal (32) is a configuration tool, a computer, a smartphone or a tablet.

5. The occultation device (1) according to any one of claims 1 to 4, **characterised in that** the electrical connection cable (55) comprises a first end (55a) and a second end (55b),
**in that** the configuration or maintenance terminal (32) further comprises a first electrical connection port (56), the first electrical connection port (56) being electrically connected to the electronic unit (53) of the configuration or maintenance terminal (32),
**in that** the electrical socket (33) is electrically connected to the first end (55a) of the electrical connection cable (55),
**in that** the second end (55b) of the electrical connection cable (55) is electrically connected to a second electrical connection port (57),
and **in that** the second electrical connection port (57) of the electrical connection cable (55) is electrically connected to the first electrical connection port (56) of the configuration or maintenance terminal (32).

6. The occultation device (1) according to any one of claims 1 to 5, **characterised in that** the electrical connection cable (55) comprises at least one protection device (58), and **in that** the protection device (58) is configured to protect the electronic unit (53) of the configuration or maintenance terminal (32) and the electronic control unit (19) of the electromechanical actuator (8), when the electromechanical actuator (8) is electrically connected to the main power supply source (54), via the power supply cable (10), and when the configuration or maintenance terminal (32) is electrically connected to the electromechanical actuator (8), at least by means of the electrical connection cable (55) and the electrical socket (33) of the configuration or maintenance terminal (32) and the electrical connection device (30) of the electromechanical actuator (8).

7. The occultation device (1) according to claim 6, **characterised in that** the protection device (58) comprises at least:
- an electronic card (59), and
- a protection component (60), the protection component (60) being mounted on the electronic board (59).

8. The occultation device (1) according to any one of claims 1 to 7, **characterised in that** the configuration or maintenance terminal (32) is configured to reset or adjust at least some of the operating parameters of the electromechanical actuator (8), at least via the electrical connection cable (55) and the electrical socket (33) of the configuration or maintenance terminal (32) and the electrical connection device (30) of the electromechanical actuator (8).

9. The occultation device (1) according to any one of claims 1 to 8, **characterised in that** the configuration or maintenance terminal (32) is configured to allow diagnosis of the electromechanical actuator (8), from operating data of the electromechanical actuator (8), at least via the electrical connection cable (55) and the electrical socket (33) of the configuration or maintenance terminal (32) and the electrical connection device (30) of the electromechanical actuator (8).

10. The occultation device (1) according to any one of claims 1 to 9, **characterised in that** the configuration or maintenance terminal (32) is configured to update part of a software program stored in a memory of the electronic control unit (19) of the electromechanical actuator (8) or to replace a software program stored in a memory of the electronic control unit (19) of the electromechanical actuator (8), at least via the electrical connection cable (55) and the electrical socket (33) of the configuration or maintenance terminal (32) and the electrical connection device (30) of the electromechanical actuator (8).
